# EUROPÄISCHE PATENTANMELDUNG

(11) **EP 0 310 851 A1**
(43) Veröffentlichungstag der Anmeldung: **12.04.1989**
(21) Anmeldenummer: 88115335.7
(22) Anmeldetag: 19.09.1988
(51) Int. Cl.: F04D 29/46, F01D 17/16

(54) **Einstellvorrichtung**

(30) Priorität: 30.09.1987 DE 3733057
(71) Anmelder: SIEMENS AKTIENGESELLSCHAFT, 80333 München (DE)
(72) Erfinder: Thomzik, Lothar, Dipl.-Ing., D-2874 Lemwerder (DE)

(57) **Zusammenfassung**

Um auf einfache Weise bei einem Radialventilator die in einem Verstellring (3) verstellbar gelagerten Leitschaufeln (8) eines Drallreglers zentral verstellen und die jeweilige Einstellage fixieren zu können, wird erfindungsgemäß vorgeschlagen, in einem zentralen Abstützteil (6) durch eine selbsthemmend gelagerte Einstellschraube (5) einen Einstellschlitten (4) axial zu führen, an dem als Übertragungsmittel zum Verstellring (3) der Leitschaufeln (8) ein federzugbelasteter Bowdenzug (1 bzw.2) befestigt ist.

## Beschreibung

Die Erfindung bezieht sich auf eine Einstellvorrichtung gemäß Oberbegriff des Anspruchs 1; eine derartige Einstellvorrichtung ist aus der EP-A1-0 169 450, insbes. FIG 1, bekannt.

Bei der bekannten, die Verstellung eines Drallreglers eines Ventilators betreffenden Einstellvorrichtung sind die zu verstellenden Leitschaufeln des Drallregers mit einem radial innen vorstehenden Lagerzapfen in Lageraufnahmen einer Nabe drehbar gelagert. Auf der Nabe ist konzentrisch zu dieser ein Verstellring zwischen zwei Gleitscheiben drehbar gelagert. Die zentrale Verstellung sämtlicher über den Umfang der Nabe verteilt angeordneten Leitschaufeln erfolgt durch Verdrehen des Verstellringes mittels eines Bowdenzuges, der in einem Halteblech abgestützt und über ein Kugelgelenk am Verstellring angelenkt ist. Zur Übertragung der Verstellbewegung des Verstellringes auf die Leitschaufeln weisen diese an ihrem radial inneren Ende einen axial abgebogenen Mitnahmerahmen mit einem mittig radial abstehenden Stellstift auf, der zwischen zwei axial vorstehende, an dem Verstellring befestigte Führungsstifte greift.

Gemäß Aufgabe vorliegender Erfindung soll auf einfache Weise von einer gut zugänglichen Stelle eine zentrale Verstellung der örtlich entfernten Verstellorgane und die Fixierung der jeweils erreichten Einstellage ermöglicht werden.

Die Lösung dieser Aufgabe gelingt bei einer Einstellvorrichtung der eingangs genannten Art erfindungsgemäß durch die Lehre des Anspruchs 1; vorteilhafte Ausgestaltungen der Erfindung sind jeweils Gegenstand der Unteransprüche.

Die erfindungsgemäße Einstellvorrichtung erlaubt durch lediglich einfaches Verdrehen der Einstellschraube und damit axiales Bewegen des Verstellschlittens eine Übertragung der Einstellbewegung auf die Verstellorgane, insbesondere den Verstellring und die Leitschaufeln eines Drallreglers, wobei nach Beendigung der Einstellbewegung die Einstellage ohne gesonderte weitere Hilfsmittel fixierbar ist.

Nach einer Ausgestaltung der Erfindung ist als vorteilhaftes Übertragungsmittel ein Seilzug, insbesondere ein Bowdenzug vorgesehen, dessen einstellseitiges Ende des Seilzuges bzw. des in einem umgebenden Schlauch verschiebbaren Drahtes des Bowdenzuges mit dem Einstellschlitten verbunden ist. Bei einem sogenannten doppelseitigen Radialventilator werden in vorteilhafter Weise unter Verwendung nur eines einzigen Verstellschlittens beide zu je einem der beiden Drallregler führenden Bowdenzüge an dem Verstellschlitten befestigt, wobei zweckmäßigerweise die Einstellschraube zwischen den Enden der beiden Bowdenzüge, vorzugsweise mittig zwischen diesen Enden, am Einstellschlitten befestigt ist. Zur weiteren Vereinfachung der Einstellung ist nach einer Ausgestaltung der Erfindung vorgesehen, daß die jeweilige Einstellage des Einstellschlittens an einer, insbesondere mit einer Winkelmarkierung entsprechend dem Schließbzw. Öffnungswinkel der Leitschaufeln versehenen, Einstellskala am Abstützteil ablesbar ist.

Zur Einstellung der Leitschaufeln kann entweder der Bowdenzug jeweils durch eine die Öffnungsstellung der Leitschaufeln sichernde Feder zugbelastet und der Einstellschlitten im Sinne einer schlimmsten Schließstellung der Leitschaufeln entgegen dem Zug der Feder durch Drehen der Einstellschrauben bewegbar sein oder der Bowdenzug durch jeweils eine die Schließstellung der Leitschaufeln sichernde Feder zugbelastet und der Einstellschlitten im Sinne einer bestimmten Öffnungsstellung der Leitschaufeln entgegen dem Zug der Feder durch Drehen der Einstellschraube bewegbar sein.

Die Erfindung wird im folgenden anhand eines schematisch dargestellten Ausführungsbeispieles in der Zeichnung näher erläutert; darin zeigen:
FIG 1 die Seitenansicht eines kompletten Radialventilators;
FIG 2 eine Ansicht des Radialventilators gemäß FIG 1 in Richtung II;
FIG 3 eine Ansicht des Radialventilators gemäß FIG 1 in Richtung III;
FIG 4 im Teilschnittbild die vergrößerte Darstellung der Einstellvorrichtung in Ansicht gemäß FIG 3;
FIG 5 die Seitenansicht der Einstellvorrichtung gemäß FIG 4;
FIG 6 die leitschaufelseitige Verstellung durch die Einstellvorrichtung gemäß FIG 4,5;
FIG 7 in perspektivischer Ansicht einen Ausschnitt eines bekannten Drallreglers.

Bei dem in FIG 7 dargestellten bekannten Drallregler sind als Blech-Stanz-Biegeteile hergestellte Leitschaufeln 8 radial ausgerichtet über den Umfang einer Nabe 33 angeordnet; der besseren Übersichtlichkeit halber ist nur eine einzige Leitschaufel 8 dargestellt. Die Leitschaufeln 8 sind mittels an ihrem radial inneren Ende überstehender Zapfen in der Nabe 33 drehbar gelagert. Zusätzlich weist jede Leitschaufel 8 an ihrem radial inneren Ende einen axial abgebogenen Mitnahmerahmen mit einem mittigen radial abstehenden Stellstift 81 auf. Der Stellstift 81 greift zwischen zwei im wesentlichen axial gerichtete Führungsstifte 31,32, die in Paßöffnungen des Verstellringes 3 eingesteckt und mit diesen z.B. verschraubt oder verschweißt sind.

Der Verstellring 3 ist in hier nicht näher zu erläuternder Weise auf der Nabe 33 drehbar gelagert. Die zentrale Verstellung sämtlicher, einem Verstellring bzw. einer Nabe zugeordneter Leitschaufeln erfolgt durch Verdrehen des Verstell ringes mittels eines Bowdenzuges mit einem Draht 11 und einem Hüllschlauch 12 über ein im bekannten Fall gemäß FIG 7 am Verstellring 3 angelenktes Kugelgelenk. Der Bowdenzug ist mittels einer Feder 7 zugbelastet und in einem Halteblech 92 abgestützt.

FIG 1 bis 3 zeigen die Totalansicht eines Radialventilators mit in einem beidseitigen Befestigungsrahmen 91 gehalterten Ventilatorgehäuse 9. An dem einen Befestigungsrahmen 91 ist in dessen oberem Teil über einen Befestigungswinkel 10 das Abstützteil 6 gehaltert, das die in FIG 4 bis 6 näher erläuterte Einstellvorrichtung aufnimmt. Von der Einstellvorrichtung verlaufen knickfrei in großen Bögen zwei Bowdenzüge 1 bzw.2 zu je einem der den beidseitigen Einlaufdüsen des doppelseitigen Radialventilators zugeordneten Drallregler.

Wie insbes. aus FIG 4 bis 6 ersichtlich, besteht die erfindungsgemäße Einstellvorrichtung im wesentlichen aus einer in einem Abstützteil 6 selbsthemmend drehbar gelagerten Einstellschraube 5 durch deren Drehen, zweckmäßigerweise mittels eines außerhalb des Abstützteiles 6 liegenden, nur werkzeugbedienbaren Drehknopfes 51 ein Einstellschlitten 4 axial bewegbar ist, an dessen beiden Seiten 41 bzw.42 die in Hüllschläuchen 12,22 geführten einstellseitigen Enden der Drähte 11,21 der Bowdenzüge 1 bzw.2 befestigt sind; die andere Enden der Bowdenzüge 1 bzw.2 führen zu der von der Einstellvorrichtung örtlich entfernten Leitschaufelverstellung gemäß FIG 6.

Zur Leitschaufelverstellung ist gemäß FIG 6 dazu das der Einstellvorrichtung abgewandte Ende des hier dargestellten Bowdenzuges 2 durch eine Feder 7 zugbelastet und an dem Verstellring 3 angelenkt, der jeweils mittels paarweiser Führungsstifte 31,32 die Stellstifte 81 der Leitschaufeln 8 umgreift. Die Feder 7 und der Bowdenzug 2 sind an dem Halteblech 92 abgestützt.

Zur Justierung und Einstellung der Einstellvorrichtung wird zweckmäßigerweise wie folgt vorgegangen:
1. Leitschaufeln des Drallreglers in Schließstellung bringen,
2. Bowdenzüge 1,2 mittels Einstellschraube 5 auf Spannung bringen, wobei die Leitschaufeln in Schließstellung bleiben,
3. auf der Einstellskala 61 die mit der Verstellung der Einstellschraube 5 wandernde Markierung mit der Winkelmarkierung 90° zur Deckung bringen,
4. zur Einstellung eines bestimmten Öffnungswinkels die Einstellschraube 5 soweit verdrehen, bis die entsprechende Winkelmarkierung auf der Einstellskala 61 erreicht ist.

## Patentansprüche

1. Einstellvorrichtung, insbesondere zur zentralen Einstellung des Öffnungswinkels der Leitschaufeln (8) eines Drallreglers, mittels eines gegenüber einem gerätefesten Abstützteil (6) axial verstellbaren Übertragungsmittels,
**dadurch gekennzeichnet**,
daß das Übertragungsmittel (Bowdenzug 1 bzw.2) mit seinem einstellseitigen Ende an einem Einstellschlitten (4) befestigt ist, der durch eine selbsthemmend in dem Abstütztteil (6) drehbar gelagerte Einstellschraube (5) axial bewegbar und in seiner Einstell-Endstellung selbsttätig fixierbar ist.

2. Einstellvorrichtung nach Anspruch 1 für einen Radialventilator-Drallregler, dessen einer Einlaufdüse zugeordnete Leitschaufeln (8) in Einstellabhängigkeit von einem konzentrisch zur Nabe (33) des Drallreglers mittels eines federbelasteten Bowdenzuges (1 bzw.2) drehbaren Verstellringes (3) stehen,
**dadurch gekennzeichnet**,
daß als Übertragungsmittel ein Seilzug, insbesondere ein Bowdenzug (1 bzw.2), vorgesehen ist, dessen einstellseitiges Ende des Seiles bzw. Drahtes (11 bzw.21) mit dem Einstellschlitten (4) verbunden ist.

3. Einstellvorrichtung nach Anspruch 2 für einen doppelseitigen Radialventilator mit vor bzw. in jeder der beiden Einlaufdüsen jeweils in einem Verstellring (3) gelagerten Leitschaufeln (8),
**dadurch gekennzeichnet**,
daß jedem Verstellring ein Bowdenzug (1 bzw.2) zugeordnet und das einstellseitige Ende des einen Bowdenzuges (1) an der einen Seite (41) und das einstellseitige Ende des anderen Bowdenzuges (2) an der anderen Seite (42) sowie die Einstellschraube (5) zwischen den beiden Enden der Bowdenzüge (1 bzw.2), vorzugsweise mittig, an dem Einstellschlitten (4) angeordnet sind.

4. Einstellvorrichtung nach zumindest einem der Ansprüche 1 bis 3,
**dadurch gekennzeichnet**,
daß der Bowdenzug (1 bzw.2) jeweils durch eine die Öffnungsstellung der Leitschaufeln (8) sichernde Feder (7) zugbelastet und der Einstellschlitten (4) im Sinne einer bestimmten Schließstellung der Leitschaufeln (8) entgegen dem Zug der Feder (7) durch Drehen der Einstellschraube (5) bewegbar ist.

5. Einstellvorrichtung nach zumindest einem der Ansprüche 1 bis 3,
**dadurch gekennzeichnet**,
daß der Bowdenzug (1 bzw.2) jeweils durch eine die Schließstellung der Leitschaufeln (8) sichernde Feder (7) zugbelastet und der Einstellschlitten (4) im Sinne einer bestimmten Öffnungsstellung der Leitschaufeln (8) entgegen dem Zug der Feder (7) durch Drehen der Einstellschraube (5) bewegbar ist.

6. Einstellvorrichtung nach zumindest einem der Ansprüche 1 bis 5,
**dadurch gekennzeichnet**,
daß die jeweilige Einstellage des Einstellschlittens (4) an einer, insbesondere mit einer Winkelmarkierung entsprechend dem Schließ- bzw. Öffnungswinkel der Leitschaufeln versehenen, Einstellskala (61) am Abstützteil (6) ablesbar ist.
